# EUROPÄISCHE PATENTSCHRIFT

(11) **EP 0 101 758 B1**
(45) Veröffentlichungstag und Bekanntmachung des Hinweises auf die Patenterteilung: **04.06.1986**
(21) Anmeldenummer: 82108045.4
(22) Anmeldetag: 01.09.1982
(51) Int. Cl.: F04C 2/344, F01C 1/34

(54) **Flügelzellenpumpe oder -motor**
Vane pump or motor
Pompe ou moteur à palettes

(43) Veröffentlichungstag der Anmeldung: 07.03.1984
(73) Patentinhaber: Vickers Systems GmbH, D-61294 Bad Homburg (DE)
(72) Erfinder: Warren, Gerald Keith, D-6382 Friedrichsdorf (DE); Lauth, Hans-Jürgen, Dipl.-Ing., D-6393 Wehrheim (DE)
(74) Vertreter: Blumbach Weser Bergen Kramer

## Beschreibung

Die Erfindung bezieht sich auf eine Flügelzellenpumpe oder -motor mit den Merkmalen a) bis e) des Anspruchs 1.

Bei einer derartigen Maschine (US-A-2 968 252) sind die Fussräume untereinander über einen ringförmigen Kanal verbunden und stehen so ständig unter Hochdruck, der die Anpressung der Doppelflügel an die Innenkontur des Hubringes bewirkt. Durch den Kopfraum am Doppelflügel, der über den mittigen Kanal mit den Fussräumen und damit der Hochdruckseite der Maschine verbunden ist, tritt zwar eine gewisse Entlasung der Anpresskräfte der Flügel an die Innenkontur des Hubringes auf, jedoch wegen des grösseren Querschnittes des Flügelfusses gegenüber dem Kopfraum wird immer (in allen Rotationsphasen des Flügels) eine nach auswärts gerichtete hydraulische Kraft auf den Flügel ausgeübt, und zwar auch dann, wenn der Flügel garkeine Abdichtfunktion auszuüben hat.

Bei einem Flügelzellenmotor mit den Merkmalen a) bis e) ist es ferner bekannt (GB-A-818 025), die Fussräume mit nierenförmigen Ein- und Auslässen zu verbinden, die konzentrisch zu den Einlass- und Auslassöffnungen der Maschine angeordnet sind. Dadurch tritt zwar eine gewisse hydraulische Entlastung des Flügels auf, wenn er im Winkelbereich der Einlassöffnung oder Auslassöffnung rotiert, nachteilig ist aber, dass der Anpressdruck in den Zwischenbereichen schlagartig einsetzt, wenn der entsprechende Fussraum mit dort vorgesehenen Druckkammern in Verbindung kommt. Dies kann zu Flügelhämmern führen. Bei der Bauart der Maschine als Pumpe kommt es bei dem eingeschlossenen Volumen eines sich stark verkleinernden Zellenraumes zu einem Druckanstieg, der zum Abheben des einem Niederdruckraum benachbarten Flügels von der Hubkurve führen kann, wodurch nicht nur Leckverluste entstehen, sondern auch das spätere erneute Aufsitzen des Flügelkopfes ein starkes Geräusch erzeugt.

Es sind auch bereits Flügelzellenpumpen oder -motoren bekannt (US-A-2 612 115), bei denen einstückige Flügel auf ihrere Vorderseite mit einem Kanal versehen sind, der eine mit der Rotoroberfläche zusammenarbeitende Steuerkante aufweist, und auf der rückwärtigen Seite einen weiteren Kanal besitzen, der eine mit den Fussräumen zusammenarbeitende Steuerkante aufweist. Der einstückige Flügel besitzt einen vollflächig aufsitzenden Flügelkopf, der im Bereich der Trennstege entsprechend der Querschnittsfläche des Flügels hydraulisch angepresst wird. Bei abgerundetem Flügelkopf würde diese Anpassung zu hoch sein.

Ein verbesserter Betrieb kann dadurch erhalten werden (DE-B2-2 646 635), dass jeder Flügel einen hakenartigen Vorsprung hat, der als Differenzdruckkolben wirkt, so dass die Anpresskräfte der Flügel reduziert werden können. Nachteilig ist dabei jedoch die relativ aufwendige Bauweise und der Umstand, dass wegen eines zusätzlichen, durch den Rotor geführten Verbindungskanals des Fussraumes mit dem rückseitigen Flügelzellenraum die Anpressung der Flügel an die Hubkurve im Bereich zwischen Einlass und Auslass relativ spät einsetzt, d.h. einen relativ grossen Abstand zwischen der nierenförmigen Einlassöffnung und der zugeordneten Auslassöffnung verbleiben muss, um zu dem benötigten Druckaufbau zu gelangen.

Die Erfindung löst die Aufgabe, dass eine Flügelzellenpumpe oder -motor mit den Merkmalen a) bis e) gerade die erforderliche Anpresskraft der Flügel an den Hubring entwickelt, wobei eine hydraulische Unterstützung nur an den Stellen erfolgt, an welchen eine Abdichtung benötigt wird, während an anderen Stellen keine derartige zusätzliche hydraulische Anpresskraft entwickelt wird. Auf diese Weise wird der mechanische Reibungsverlust der Maschine herabgesetzt.

Die Lösung der gestellten Aufgabe ergibt sich aus dem Hauptanspruch und wird durch die weiteren Ansprüche weiterentwickelt und ausgestaltet.

Von besonderem Vorteil ist der allmähliche Anstieg des hydraulischen Anpressdruckes der Flügel im Trennsteg, d.h. im Zwischenbereich zwischen Einlass- und Auslassöffnung, ohne dass es zu einem Abheben der Flügel und Leckverlusten infolge Rückströmung kommt. Ferner werden Flügelstösse gegen den Hubring vermieden und damit die Geräuschentwicklung herabgesetzt.

Ein Ausführungsbeispiel wird anhand der Zeichnung beschrieben. Dabei zeigt:
Fig. 1 einen Schnitt durch das Innere einer Flügelzellenpumpe für variablen Förderstrom,
Fig. 2 eine Rückansicht eines Teilflügels,
Fig. 3 einen Schnitt entlang der Linie 111-111 in Fig. 2,
Fig. 4 eine Vorderansicht eines Teilflügels und
Fig. 5 einen Schnitt entlang der Linie V-V in Fig. 4.

Die in Fig. 1 schematisch angedeutete Flügelzellenpumpe ist für einen variablen Förderstrom eingerichtet. In einem Gehäuse 20 sind ein Rotor 21 und ein verschieblicher Hubring 30 untergebracht. Der Rotor 21 enthält Schlitze 22 und Fussräume 23 sowie aus Teilflügeln 24a und 24b zusammengesetzte Flügel. Die Teilflügel 24a, 24b besitzen je einen asymmetrisch ausgebildeten Kopf 28, deren aussenliegende Kopfflächen 25a bzw. 25b kleiner als die innenliegenden Kopfflächen sind, zwischen denen sich ein Kopfraum 25c erstreckt. Ferner ist je ein Flügelfuss 26a und 26b vorgesehenen. Der Gesamtflügel besitzt einen vorderseitigen Kanal 27, 28 und einen rückwärtigen Kanal 29. Der vorderseitige Kanal wird durch eine zwischen Fussraum 23 und Kopfraum durchgehende Nut 27 und eine Steuerbohrung 28 gebildet, die bei halbem Flügelhub sich quer durch den Teilflügel 24a erstreckt. Der rückwärtige Kanal 29 wird durch eine Nut im Teilflügel 24b gebildet und weist eine Steuerkante 29a auf.

Der Hubring 30 weist eine kreiszylinderförmige Innenkontur auf, so dass zur ebenfalls kreiszylindrischen Aussenkontur des Rotors 21 ein sichelförmiger Förderraum 35 gebildet ist, der durch die Flügel in eine Mehrzahl von Zellenräumen unterteilt ist, die zwischen einer nierenförmigen Einlassöffnung 31 und einer ebenfalls nierenförmigen Auslassöffnung 33 wandern und sich dabei erweitern bzw. verengen. Die Exzentrizität des Hubrings 30 kann mittels zweier Kolben 36, 37 eingestellt werden, wobei der kleinere Kolben 36 ständig an Pumpendruck angeschlossen ist, während der Zylinderraum 38 des grösseren Kolbens 37, der gegebenenfalls noch mit einer Feder 39 belastet ist, über ein Ventil 40 gesteuert wird. Das Ventil 40 ist im dargestellten Ausführungsbeispiel als Druckwaage ausgebildet, d.h. es ist ein Schieberkolben 41 vorgesehen, der einerseits dem Pumpendruck und andererseits dem Druck einer einstellbaren Feder 42 ausgesetzt ist. Bei niedrigem Pumpendruck erhält der Zylinder 38 Hydraulikflüssigkeit über eine Drossel 43, während bei zu hohem Druck der Zylinderraum 38 über das Ventil 40 mit einer Tankleitung 44 verbunden ist. Mit der dargestellten Schaltung wird ein bestimmter Pumpendruck eingeregelt, wobei die Fördermenge entsprechend der Exzentrizität des Hubrings 30 zwischen einer minimalen und maximalen Fördermenge schwankt. Es versteht sich, dass die Pumpe auch nach anderen Kriterien geregelt werden kann.

Der Betrieb der Flügelzellenpumpe wird anhand der Flügelstellungen a bis λ erläutert:
In der Phase a am Trennsteg zwischen Auslassöffnung 33 und Einlassöffnung 31 ist der Fussraum 23 über den Kanal 29 mit dem rückwärtigen Zellenraum verbunden, während der Kanal 27, 28 gesperrt ist. Die am Flügel angrenzenden Zellenräume - auf der einen Seite Hochdruck und auf der anderen Seite Niederdruck - sind somit gegeneinander abgedichtet. Dabei wird die Flügelfussunterseite 26a, 26b, die äussere Flügelkopffläche 25b und der Flügelzwischenraum 25c vom Druck beaufschlagt, die äussere Flügelkopffläche 25a liegt jedoch auf niedrigem Druck, so dass der Teilflügel 24a mit einer geringen hydraulischen Kraft im Sinne eines Differenzdruckkolbens an den Hubring 30 angepresst wird. Durch Wahl der Asymmetrie des Teilflügels 24a kann die Grösse dieses hydraulisch erzeugten Anpressdrucks bestimmt werden, um den sich widerstreitenden Forderungen nach guter Abdichtung und geringem Reibverlust zu genügen.

In der Phase ß hat der Flügel den gleichen Schaltzustand wie in Phase a, über die Einlassöffnung 31 sind jedoch die beiden Flügelseiten miteinander verbunden. Es findet somit keine hydraulische Anpressung des Flügels statt. Das gleiche gilt hinsichtlich der Phase y. In der Phase 8 - etwa in Bogenmitte des Einlasses 31 - findet der Umschaltvorgang zwischen dem Kanal 27, 28 und dem Kanal 29 statt, d.h. die Steuerkante 29a tritt in den Führungsschlitz 22 ein, während die Steuerbohrung 28 aus dem Umriss des Rotors 21 auftaucht und über die mittig angeordnete Nut 27 die Verbindung zum Fussraum 23 herstellt.

In der Phase s verlässt der Flügel den Bereich der nierenförmigen Einlassöffnun g 31. In Phase - am Trennsteg zwischen Einlass 31 und Auslass 33 - empfängt der Fussraum 23 über den Kanal 27, 28 wachsenden hydraulischen Druck vom vorderseitigen Zellenraum, so dass die Flächen 25a, 25c, 26a, 26b auf Hochdruck kommen, während die äussere Flügelkopffläche 25b auf niedrigem Druck verbleibt und der Teilflügel 24b somit als Differenzdruckkolben hydraulisch an die Hubkurve 30 angepresst wird. Die dem Flügel benachbarten Zellenräume, welche auf unterschiedlichem Druck sind, werden somit gut voneinander abgedichtet.

In Phase η tritt der Flügel in den Bereich der Auslassöffnung 33 ein, so dass beide Flügelseiten auf hohem Druck sind und keine hydraulische Anpressung des Flügels mehr erfolgt. Das gleiche gilt während der Phasen 0 und t, zwischen denen die Umschaltung der Kanäle 27, 28 und 29 stattfindet. Wie ersichtlich, wird die Steuerbohrung 28 gesperrt und der Kanal 29 freigegeben. Dies erfolgt etwa zur gleichen Zeit; es kann aber auch eine geringe positive oder negative Öffnungsüberdeckung eingehalten werden, d.h. ein Zustand, in welchem beide Kanäle 27, 28 und 29 offen oder gesperrt sind. Die positive Öffnungsüberdeckung wird bevorzugt, da alsdann im Fussraum 23 kein Druckimpuls entsteht.

In den Phasen _{X} und λ wandert der Flügel weiter in den Fussraum 23 hinein, ohne dass sich Wesentliches gegenüber dem Zustand in der Phase t ändert.

Die Ausführungsform des Flügels mit den beiden Teilflügeln 24a und 24b hat den besonderen Vorzug der guten Anschlagbarkeit an die Hubkurve 30 sowie die Ausbildung zweier Abdichtbereiche an jedem Flügel. Der Fortfall der zusätzlichen Einlass- und Auslassniere zum Fussraum 23, die bei bekannten, marktgängigen Pumpenkonstruktionen vorgesehen sein müssen, spart nicht nur an Herstellungskosten, sondern es wird ausserdem die Grösse des Leckstroms vermindert, da wegen der engen Nachbarschaft der zusätzlichen Ein- und Auslassniere zu den Fussräumen sich relativ starke volumetrische Pumpenverluste ergeben. Bei der Erfindung werden die Fussräume 23 über die Kanäle 27, 28, 29 an die sonstigen Hydraulikräume angeschlossen, ohne dass es zu diesen Leckströmungsverlusten kommt.

Bei dem zusammengesetzten Flügel berühren die Teilflügel 24a, 24b einander und sind einerseits gegeneinander verschieblich, andererseits sorgt der Schmierfilm in der Trennfläche für eine gewisse Schleppwirkung zwischen den Teilflügeln.

## Patentansprüche

1. Flügelzellenpumpe oder -motor, der in einem Gehäuse folgende Bauteile enthält:
a) einen Rotor (21) mit darin angebrachten Schlitzen (22) und Fussräumen (23),
b) Doppelflügel mit jeweils einem vorderen Teilflügel (24a) und einem rückwärtigen Teilflügel (24b), die in einem zugehörigen Schlitz (22) geführt sind, einen Flügelkopf mit aussenliegenden Kopfflächen (25a, 25b) sowie einen Flügelfuss (26a, 26b) aufweisen und zwischen sich einen mittigen Kanal (27) einschliessen, der den jeweiligen Fussraum (23) mit einem zugehörigen Kopfraum (25c) verbindet, der zwischen den aussenliegenden Kopfflächen (25a, 25b) angeordnet ist,
c) einen Hubring (30) zum radialen Antrieb der Flügel und zur Bildung - zum Rotor hin - von mindestens einem sichelförmigen Förderraum (35), der einen sich erweiternden Bereich und einen sich verengenden Bereich aufweist, die über Trennstege miteinander verbunden sind und durch die Flügel (24a, 24b) in eine Mehrzahl von Zellenräumen unterteilt sind,
d) mindestens eine Einlassöffnung (31), die mit dem sich erweiternden Bereich des Förderraumes in Verbindung steht, und
e) mindestens eine Auslassöffnung (33), die mit dem sich verengenden Bereich des Förderraums (35) verbunden ist, dadurch gekennzeichnet, dass
f) jeder der vorderen Teilflügel (24a) einen vorderseitig mündenden Kanal (27, 28) aufweist, der mit dem Fussraum (23) verbunden ist und mit einer Steuerkante versehen ist, die mit der Oberfläche des Rotors (21) zusammenarbeitet, wobei dieser Teilflügel (24a) normalerweise allseits unter gleichem Druck steht, jedoch im Winkelbereich (a) des Trennsteges zwischen Auslassöffnung (33) und Einlassöffnung (31) an seiner aussenliegenden Kopffläche (25a) unter niedrigem Druck, an sonstigen Flächen unter hohem Druck steht, und dass
g) der rückwärtige Teilflügel (24b) einen rückwärtigen Kanal (29) aufweist, der am Flügelkopf (25b) beginnt und in der Nähe des Flügelfusses (26b) an einer Steuerkante (29a) endet, die mit dem Schlitz (22) des Rotors (21) zusammenarbeitet, wobei dieser Teilflügel (24b) allseitig unter gleichem Druck steht, jedoch im Winkelbereich (ζ) des Trennsteges zwischen Einlassöffnung (31) und Auslassöffnung (33) an seiner aussenliegenden Kopffläche (25b) unter niedrigem Druck, an sonstigen Flächen unter hohem Druck steht.

2. Flügelzellenpumpe oder -motor nach Anspruch 1, dadurch gekennzeichnet, dass der Hubring (30) eine kreiszylindrische Innenkontur aufweist, im Gehäuse verschieblich und zum Rotor exzentrisch angeordnet ist und dass die Exzentrizität des Hubringes (30) durch eine Kolbeneinrichtung (36, 37) einstellbar ist.

3. Flügelzellenpumpe oder -motor nach Anspruch 1 oder 2, dadurch gekennzeichnet, dass der vorderseitig mündende Kanal eine zum mittigen Kanal (27) führende Steuerbohrung (28) enthält, die als Steuerkante wirkt.

4. Flügelzellenpumpe oder -motor nach Anspruch 3, dadurch gekennzeichnet, dass die Steuerbohrung (28) an einer Stelle des vorderen Flügels (24a) angebracht ist, welche die Oberfläche des Rotors (21) kreuzt, wenn der Flügel sich an der Einlass- oder Auslassöffnung (31, 33) vorbeibewegt.

5. Flügelzellenpumpe oder -motor nach Anspruch 4, dadurch gekennzeichnet, dass die Steuerbohrung (28) bei etwa halbem Hub des Flügels (24a, 24b) zur Oberfläche des Rotors (21) fluchtet.

6. Flügelzellenpumpe oder -motor nach einem der Ansprüche 1 bis 5, dadurch gekennzeichnet, dass die Steuerkante (29a) des rückwärtigen Kanals (29) an einer Stelle in der Nähe des Flügelfusses (26) angebracht ist, welche eine Stufe (23a) zwischen Fussraum (23) und Schlitz (22) kreuzt, wenn der Flügel sich an der Einlass- oder Auslassöffnung (31, 33) vorbeibewegt.

7. Flügelzellenpumpe oder -motor nach einem der Ansprüche 1 bis 6, dadurch gekennzeichnet, dass bei der Freigabe und Sperrung der Flügelkanäle (27, 29) eine Öffnungsüberdeckung eingehalten ist.

8. Flügelzellenpumpe oder -motor nach einem der Ansprüche 1 bis 7, dadurch gekennzeichnet, dass die Fussräume (23) allein über die Flügelkanäle (27, 29) mit den Saugbereichen (31) und Druckbereichen (33) der Maschine verbunden sind.

9. Flügelzellenpumpe oder -motor nach einem der Ansprüche 1 bis 8, wobei die Flügelköpfe der Teilflügel (24a, 24b) asymmetrisch ausgebildet sind, dadurch gekennzeichnet, dass die aussenliegenden Kopfflächen (25a, 25b) in der Weise schmäler als innenliegende, den Kopfraum (25c) einschliessende Kopfflächen gestaltet sind, dass der hydraulisch erzeugte Anpressdruck gerade so gross ist, die Abdichtung - in Anbetracht des vorgesehenen Betriebsdruckes der Maschine - zu gewährleisten.

## Claims

1. A vane pump or motor, comprising a housing containing the following components:
a) a rotor (21), in which slots (22) and root spaces (23) are provided,
b) double vanes, each comprising a front vane (24a) and a rear vane (24b) and guided in a corresponding slot (22), the front and rear vanes having outer head surfaces (25a, 25b), as well as vane roots (26a, 26b), and defining therebetween a central duct (27) which connects a root space (23) with an associated head space (25c) which is located between the outer head surfaces (25a, 25b),
c) a cam ring (30), serving both to move the vanes radially, and to form - towards the rotor - at least one crescent-shaped displacement space (35), this space (35) exhibiting a region which becomes wider and another which becomes narrower, these regions being joined by transition zones and being subdivided, by the vanes (24a, 24b), into a plurality of cell spaces,
d) at least one inlet opening (31), which communicates with that region of the displacement space which widens, and
e) at least one outlet opening (33), which is connected to that region of the displacement space (35) which narrows, characterized in that
f) each of the front vanes (24a) possesses a duct (27, 28) which opens onto the front surface, which is connected to the root space (23), and which is provided with a control edge, this edge co-operating with the surface of the rotor (21), the said vane (24a) normally being subjected to the same pressure on all sides, except that over the angular range (a) corresponding to the transition zone between the outlet opening (33) and the inlet opening (31), it is subjected to low pressure at its outer head surface (25a) and to high pressure at its other surfaces, and in that
g) the rear part-vane (24b) posseses a rear duct (29) which begins at the vane head (25b) and terminates close to the vane root (26b), at a control edge (29a), this edge (29a) co-operating with the slot (22) in the rotor (21), the said part-vane (24b) being subjected to the same pressure on all sides, except that over the angular range (ζ) corresponding to the transition zone between the inlet opening (31) and the outlet opening (33), it is subjected to low pressure at its outer head surface (25b) and to high pressure at its other surfaces.

2. A vane pump or motor according to claim 1, characterized in that the internal contour of the cam ring (30) corresponds to a regular cylinder, this ring (30) being installed, in the housing, in a manner such that it can be shifted, and such that it is eccentric with respect to the rotor, and in that the eccentricity of this cam ring (30) can be adjusted by means of a piston arrangement (36, 37).

3. A vane pump or motor according to claim 1 or 2, characterized in that the duct which opens onto the front surface contains a control bore (28), leading to the central duct (27) and acting as a control edge.

4. A vane pump or motor according to claim 3, characterized in that the control bore (28) is provided, on the front vane (24a), at a point which is crossed by the surface of the rotor (21) when the vane moves past the inlet opening (31) or the outlet opening (33).

5. A vane pump or motor according to claim 4, characterized in that the control bore (28) lies flush with the surface of the rotor (21) when the vane (24a, 24b) is at approximately mid-stroke.

6. A vane pump or motor according to one of claims 1 to 5, characterized in thas the control edge (29a) of the rear duct (29) is provided, close to the vane root (26), at a point which crosses a step (23a) between the root space (23) and the slot (22) when the vane moves past the inlet opening (31) or the outlet opening (33).

7. A vane pump or motor according to one of claims 1 to 6, characterised in that an opening- overlap is adhered-to during the process of unblocking and blocking the vane ducts (27, 29).

8. A vane pump or motor according to one of claims 1 to 7, characterized in that the vane ducts (27, 29) form the sole connection between the root spaces (23) and the suction regions (31) of the machine, as well as between these spaces (23) and the pressure regions (33) of the machine.

9. A vane pump or motor according to one of claims 1 to 8, in which pump, or motor, the heads of the front and rear vanes (24a, 24b) are of asymmetric design, characterized in that the outer head surfaces (25a, 25b) are narrower than inner head surfaces which enclose the head space (25c), such that the contact pressure, which is generated hydraulically, is just sufficient to guarantee sealing - having regard to the operating pressure for which the machine is designed.

## Revendications

1. Pompe ou moteur cellulaire à palettes, qui contient les composants suivants dans un carter:
a) un rotor (21) dans lequel sont ménagées des fentes (22) et des volumes de pied (23),
b) des doubles palettes comportant chacune une partie de palette avant (24a) et une partie de palette arrière (24b), qui sont guidées dans une fente associée (22), qui comportent une tête de palette pourvue de surfaces extérieures de tête (25a, 25b) ainsi qu'un pied de palette (26a, 26b) et qui délimitent entre elles un canal central (27), qui relie le volume de pied associé (23) avec un volume de tête correspondant (25c), qui est disposé entre les surfaces extérieures de tête (25a, 25b),
c) un anneau d'actionnement (30) servant à l'entraînement radial des palettes et à la formation - par rapport au rotor - d'au moins un volume de refoulement (35) en forme de croissant, qui comporte une zone s'élargissant et une zone se rétrécissant, qui sont reliées entre elles par l'intermédiaire de voiles séparateurs et qui sont divisées par les palettes (24a, 24b) en plusieurs volumes cellulaires,
d) au moins un orifice d'admission (31), qui est en communication avec la zone en élargissement du volume de refoulement, et
e) au moins un orifice d'échappement (33) qui est relié avec la zone en rétrécissement du volume de refoulement (35), caractérisé en ce que:
f) chacune des parties de palette avant (24a) comporte un canal (27, 28) débouchant vers l'avant, qui est relié au volume de pied (23) et qui est pourvu d'une arête de distribution coopérant avec la surface du rotor (21), cette partie de palette (24a) étant normalement soumise de tous côtés à la même pression mais étant cependant sollicitée dans une plage angulaire (a) du voile séparateur entre l'orifice d'échappement (33) et l'orifice d'admission (31) par une faible pression sur sa surface extérieure de tête (25a) alors qu'elle est soumise à une haute pression sur d'autres surfaces, et en ce que:
g) la partie de palette arrière (24b) comporte un canal arrière (29) qui commence à la tête de palette (25b) et qui se termine au voisinage du pied de palette (26b) sur une arête de distribution (29a) qui coopère avec la fente (22) du rotor (21), cette partie de palette (24b) étant soumise de tous côtés à la même pression mais étant cependant sollicitée dans une plage angulaire (ζ) du voile séparateur entre l'orifice d'échappement (33) et l'orifice d'admission (31), sur sa surface extérieure de tête (25b), par une faible pression alors qu'elle est soumise à une pression élevée sur d'autres surfaces.

2. Pompe ou moteur cellulaire à palettes selon la revendication 1, caractérisé en ce que l'anneau d'actionnement (30) comporte un contour intérieur de forme cylindrique circulaire, est disposé de façon à coulisser dans le carter et à être excentré par rapport au rotor, et en ce que l'excentricité de l'anneau d'actionnement (30) est réglable au moyen d'un mécanisme à piston (36, 37).

3. Pompe ou moteur cellulaire à palettes selon la revendication 1 ou 2, caractérisé en ce que le canal débouchant sur le côté avant contient un trou de distribution (28) aboutissant au canal central (27) et qui agit comme une arête de distribution.

4. Pompe ou moteur cellulaire à palettes selon la revendication 3, caractérisé en ce que le trou de distribution (28) est disposé en un endroit de la palette avant (24a) qui croise la surface du roror (21) quand la palette se déplace devant l'orifice d'admission ou l'orifice d'échappement (31, 33).

5. Pompe ou moteur cellulaire à palettes selon la revendication 4, caractérisé en ce que le trou de distribution (28) coïncide avec la surface du rotor (21) à peu près à la moitié de la course de la palette (24a, 24b).

6. Pompe ou moteur cellulaire à palettes selon l'une des revendications 1 à 5, caractérisé en ce que l'arête de distribution (29a) du canal arrière (29) est placée en un endroit situé à proximité du pied de palette (26) et qui croise un gradin (23a) entre le volume de pied (23) et la fente (22) quand la palette se déplace devant l'orifice d'admission ou l'orifice d'échappement (31, 33).

7. Pompe ou moteur cellulaire à palettes selon l'une des revendications 1 à 6, caractérisé en ce qu'un chevauchement d'ouverture est maintenu lors de la libération et de l'obturation des canaux de palettes (27, 29).

8. Pompe ou moteur cellulaire à palettes selon l'une des revendications 1 à 7, caractérisé en ce que les volumes de pied (23) sont reliés aux zones d'aspiration (31) et aux zones de refoulement (33) de la machine simplement par l'intermédiaire des canaux de palettes (27, 29).

9. Pompe ou moteur cellulaire à palettes selon l'une des revendications 1 à 8, les têtes des parties de palette (24a, 24b) étant agencées asymmetrique- ment, caractérisé en ce que les surfaces de tête (25a, 25b) placées à l'extérieur sont réalisées plus étroites que des surfaces de tête placées à l'intérieur et délimitant le volume de tête (25c) de manière que la pression d'application produite hydrauliquement soit exactement suffisamment grande pour assurer l'étanchéité - en considération de la pression de service prévue pour la machine.
